# EUROPÄISCHE PATENTSCHRIFT

(11) **EP 1 861 314 B1**
(45) Veröffentlichungstag und Bekanntmachung des Hinweises auf die Patenterteilung: **12.08.2009**
(21) Anmeldenummer: 06707744.6
(22) Anmeldetag: 18.01.2006
(51) Int. Cl.: B65B 35/40, B65B 5/06

(54) **VORRICHTUNG ZUM EINFÜHREN VON PACKGUT IN VERPACKUNGSBEHÄLTER, INSBESONDERE IN FALTSCHACHTELN**
DEVICE FOR INTRODUCING GOODS TO BE PACKED INTO PACKAGING CONTAINERS, ESPECIALLY FOLDING BOXES
DISPOSITIF POUR INTRODUIRE DES PRODUITS A EMBALLER DANS DES RECIPIENTS D'EMBALLAGE, EN PARTICULIER DANS DES BOITES PLIANTES

(30) Priorität: 10.03.2005 DE 102005011102
(43) Veröffentlichungstag der Anmeldung: 05.12.2007
(73) Patentinhaber: ROBERT BOSCH GMBH, 70442 Stuttgart (DE)
(72) Erfinder: GRABOWSKI, Ruediger, 71332 Waiblingen (DE); SCHULZ, Mario, 74538 Rosengarten (DE)
(86) Internationale Anmeldenummer: PCT/EP2006/050282
(87) Internationale Veröffentlichungsnummer: WO 2006/094852

(56) Entgegenhaltungen:
- DE-C1- 4 306 170
- US-A- 5 660 022
- US-B1- 6 339 910
- US-B1- 6 637 174

## Beschreibung

### Stand der Technik

Die Erfindung betrifft eine Vorrichtung zum Einführen von Packgut in Verpackungsbehälter, insbesondere in Faltschachteln, nach dem Oberbegriff des Anspruchs 1. Eine derartige Vorrichtung ist aus der DE 43 06 170 C1 bekannt. Bei der bekannten Vorrichtung lassen sich jeweils eine bestimmte Anzahl von Blisterstreifen und ein jeweils um die Blisterstreifen C-förmig umgelegter und gefalteter Beipackzettel in eine Faltschachtel einschieben. Dabei sind die Verschlußlaschen der Faltschachtel auf der Seite, von der das Packgut in die Faltschachtel eingeschoben wird, von der Faltschachtel abgekantet, um den vollen Öffnungsquerschnitt der Faltschachtel bereitzustellen. Um zu verhindern, dass das Packgut beim Einschieben in die Faltschachtel mit der Faltschachtel kollidiert ist eine Niederhaltezunge vorgesehen, die den Packgutstapel beim Einführen in die Faltschachtel nach unten drückt. Sollte es zu einer Kollision der Niederhaltezunge mit der Faltschachtel oder der Vorrichtung kommen, beispielsweise weil zu viele Blisterstreifen übereinander gestapelt sind, so kann die Niederhaltezunge von ihrer normalen Bewegungsbahn abweichen, um dadurch Beschädigungen zu vermeiden. Dazu ist vorgesehen, dass die auf einem Überlastschlitten befestigte Niederhaltezunge zusammen mit dem Überlastschlitten bei einer Kollision bzw. bei einer Überlast aus ihrer ursprünglichen Bewegungsbahn ausgelenkt wird. Nachteilig dabei ist, dass die Einstellbarkeit relativ aufwendig ist und dass dadurch, dass bei einer Überlast zusätzlich zur Niederhaltezunge auch noch der Überlastschlitten ausgelenkt wird, relativ hohe Massen bewegt werden müssen.

### Vorteile der Erfindung

Die erfindungsgemäße Vorrichtung zum Einführen von Packgut in Verpackungsbehälter, insbesondere in Faltschachteln, mit den Merkmalen des Anspruchs 1 hat demgegenüber den Vorteil, dass diese mechanisch relativ einfach aufgebaut ist und bei einem Ansprechen der Überlastfunktion nur relativ geringe Massen bewegt werden, so dass ein sicheres Ansprechen der Überlastsicherung gewährleistet ist.

Vorteilhafte Weiterbildungen der erfindungsgemäßem Vorrichtung zum Einführen von Packgut in Verpackungsbehälter, insbesondere in Faltschachteln, sind in den Unteransprüchen angegeben.

### Zeichnung

Ein Ausführungsbeispiel der Erfindung ist in der Zeichnung dargestellt und wird nachfolgend näher erläutert. Es zeigen:
Figur 1 einen Teil einer Vorrichtung zum Einführen von Packgut in Faltschachteln in Seitenansicht,
Figur 2 eine Niederhaltebaugruppe in einer perspektivischen Darstellung und
Figur 3 einen Teil der Baugruppe nach Figur 2 beim Auftreten einer Überlast in perspektivischer Ansicht.

### Beschreibung des Ausführungsbeispiels

Die in der Figur 1 lediglich teilweise dargestellte Vorrichtung 10 dient zum Einschieben von Packgut in Form eines aus mehreren Blisterstreifen 1 bestehenden Blisterstapels 2 und eines Beipackzettels 3 in Verpackungsbehälter in Form von Faltschachteln 5. Die Faltschachteln 5 werden dabei mittels einer ersten Transporteinrichtung 11 zwischen in gleichmäßigen Abständen zueinander angeordneten Mitnehmern 12 kontinuierlich oder taktweise gefördert. Ferner ist eine zweite Transporteinrichtung 15 vorgesehen, welche zwischen Aufnahmen bildenden Mitnehmern 16 jeweils einen Blisterstapel 2 und einen Beipackzettel 3 fördert. Der Teilungsabstand der Mitnehmer 12 und 16 der beiden Transporteinrichtungen 11 und 15 in der senkrecht zur Zeichenebene verlaufenden Transportrichtung entspricht einander, und die Bewegung und die Ausrichtung der Mitnehmer 12 und 16 ist derart, dass die Blisterstapel 2 mit den Öffnungsquerschnitten der Faltschachteln 5 im Bereich der Vorrichtung 10 ausgerichet sind.

Man erkennt ferner, dass die Verschlusslaschen der Faltschachtel 5 auf der dem Blisterstapel 2 zugewandten Seite derart mittels nicht dargestellter Halteeinrichtungen abgekantet sind, dass der volle Öffnungsquerschnitt der Faltschachtel 5 zum Einschieben des Blisterstapels 2 zur Verfügung steht. Der Einfachheit halber ist in der Zeichnung hierzu lediglich die obere Verschlusslasche 7 der Faltschachtel 5 dargestellt. Weitehin ist der Beipackzettel 3 als länglicher Streifen vorgefaltet und ist zwischen der Faltschachtel 5 und dem Blisterstapel 2 angeordnet. Der Beipackzettel 3 wird beim Einschieben des Blisterstapels 2 in die Faltschachtel C-förmig um den Blisterstapel 2 umgelegt und wird in der in der Figur 1 dargestellten Stellung mittels einer nicht dargestellten Halteeinrichtung zum Blisterstapel 2 positioniert.

Das Einschieben des Packgutes erfolgt mittels eines Einschiebefingers 20, welcher zumindest in Richtung des Doppelpfeiles 21 bewegbar ist. Dabei wirkt der Einschiebefinger 20 mit seiner Einschiebeplatte 22 auf den Blisterstapel 2 ein und schiebt diesen dabei mitsamt dem Beipackzettel 3 in die Faltschachtel 5 ein.

Weiterhin muß sichergestellt werden, dass das Packgut beim Einschieben in die Faltschachtel 5 nicht mit der Faltschachtel 5 kollidiert. Hierzu dient eine Niederhaltezunge 25, welche den Blisterstapel 2 von oben her mit einer bestimmten Kraft beaufschlagt bzw. belastet, so dass der Blisterstapel 2 (inclusive Beipackzettel 3) die Höhe des Öffnungsquerschnittes der Faltschachtel 5 nicht überschreitet.

In der Figur 1 ist nunmehr ein Zustand aufgezeigt, in dem zu viele Blisterstreifen 1 übereinander gestapelt sind, so dass beim Einschieben des Blisterstapels 2 der oberste Blisterstreifen 1 sowie die Niederhaltezunge 25 mit der oberen Verschlusslasche 7 der Faltschachtel 5 kollidieren würde. Um bei einer Kollision eine Beschädigung der Vorrichtung 10 zu vermeiden bzw. einen Maschinenstopp auszulösen ist vorgesehen, dass die Niederhaltezunge 25 mit einer Überlastsicherung ausgestattet ist.

Hierzu wird nunmehr zusätzlich auf die Figuren 2 und 3 verwiesen. Man erkennt eine Niederhalteeinheit 30 mit insgesamt fünf Niederhaltezungen 25. Eine derartige Niederhalteeinheit 30 dient bei einem taktweisen Betrieb der Vorrichtung 10 zum gleichzeitigen Einschieben von jeweils fünf Blisterstapeln 2 und Beipackzetteln 3 in bereitgestellte Faltschachteln 5. Jede Niederhaltezunge 25 ist mit einem vorzugsweise pneumatisch betriebenen Antrieb 31 gekoppelt, der die Auf- und Abwärtsbewegung der Niederhaltezungen 25 entsprechend steuert. Man erkennt ferner, dass die Niederhaltezungen 25 jeweils in einem länglichen, schachtförmigen Träger 32 angeordnet sind. Wesentlich dabei ist, dass die Niederhaltezunge 25 dabei zumindest um eine bestimmte Wegstrecke verschiebbar in dem Träger 32 angeordnet ist, wobei der Verschiebeweg parallel zum Einschiebeweg bzw. zur Einschieberichtung des Packgutes (Doppelpfeil 21) in die Faltschachtel 5 erfolgt. Weiterhin ist jede Niederhaltezunge 25 mit einem vorzugsweise federbelasteten, einstellbaren Druckstück 35 gekoppelt, welches auf die Niederhaltezunge 25 mit einer bestimmten Kraft einwirkt und als Überlastsicherung wirkt.

Der Träger 32 hat auf der dem Blisterstapel 2 abgewandeten Seite einen Ausschnitt 36, in dessen Bereich das eine Ende der Niederhaltezunge 25 gerät, sobald die Überlastsicherung anspricht. Das Vorhandensein des Endes der Niederhaltezunge 25 wird mit jeweils einer Tasteinrichtung 37 erfasst und der Steuereinrichtung der Vorrichtung 10 als Eingangssignal zugeführt. Die Steuereinrichtung schließt dann auf den Überlastfall und führt bsw. einen Maschnienenstopp der Vorrichtung 10 herbei.

Beim Betrieb der Vorrichtung 10 wird die Niederhalteeinheit 30 zusammen mit den Niederhaltezungen 25 in Richtung der Faltschachteln 5 bewegt. Tritt der Überlastfall ein, so wird die voreingestellte Kraft des Druckstücks 35 überschritten und die Niederhaltezunge 25 wird innerhalb des Trägers 32 verschoben. Dies bewirkt, dass das eine Ende der Niederhaltezunge 25 in den Abschnitt 36 gelangt, was mittels der Tasteinrichtung 37 erkannt wird und ein entsprechendes Signal auslöst.

Die Vorrichtung 10 kann in vielfältiger Weise abgewandelt werden, ohne vom Erfindungsgedanken abzuweichen. So sind bsw. anstelle der Tasteinrichtung 37 optische Sensoren, Lichtschranken o.ä. denkbar. Auch kann die Ausbildung der Niederhaltezunge 25 in vielfältiger Weise abgewandelt bzw. modifiziert werden. Wesentlich ist lediglich, dass beim Auftreten einer Überlast nur die Niederhaltezunge 25 mit ihrer relativ geringen Masse aus ihrer ursprünglichen Lage bzw. Bewegungsbahn ausgelenkt wird und dass dies als Überlastfall erkannt wird.

## Patentansprüche

1. Vorrichtung (10) zum Einführen von Packgut (1, 3) in Verpackungsbehälter (5), insbesondere in Faltschachteln, mit einer die Verpackungsbehälter (5) in gleichmäßigen Abständen transportierenden ersten Fördereinrichtung (11), mit einer Aufnahmen für das Packgut (1, 3) aufweisenden zweiten Fördereinrichtung (15), wobei die beiden Fördereinrichtungen (11, 15) zumindest in einem Einführbereich des Packgutes (1, 3) zueinander ausgerichtet sind und in Transportrichtung der Fördereinrichtungen (11, 15) synchron zueinander betrieben werden, mit einem Einschiebeelement (20) zum Einschieben des Packgutes (1, 3) in den verpackungsbehälter (5), mit einem an einem Trägerelement (32) befestigten Niederhalteelement (25) für das Packgut (1, 3), welchesquer zur Förderrichtung der Fördereinrichtungen (11, 15) bis in den verpackungsbehälter (5) hinein mittels Trägerelement (32) verschiebbar ist, sowie mit, einer Überlasteinrichtung (35) für das Niederhalteelement (25), welches bei einer Überlast auf das Niederhalteelement (25) das Niederhalteelement (25) aus seiner vorgesehenen Bewegungsbähn auslenkt, **dadurch gekennzeichnet, dass** das Niederhalteelement (25) auf dem Trägerelement (32) beweglich angeordnet ist, indem im Überlastfall die Überlasteinrichting (35) die Verschiebungs des Niederhalhelements (25) gegenüber dem Trägerelement (32) zulässt.

2. Vorrichtung nach Anspruch 1, **dadurch gekennzeichnet, dass** das Niederhalteelement (25) im Trägerelement (32) verschiebbar geführt ist.

3. Vorrichtung nach Anspruch 2, **dadurch gekennzeichnet, dass** das Niederhalteelement (25) in dem Trägerelement (32) in Richtung der Einschubbewegung des Packgutes (1, 3) in den Verpackungsbehälter (5) geführt ist.

4. Vorrichtung nach einem der Ansprüche 1 bis 3, **dadurch gekennzeichnet, dass** die Überlastsicherung ein einstellbares Halteelement (35) aufweist, das mit dem Niederhalteelement (25) zusammenwirkt.

5. Vorrichtung nach Anspruch 4, **dadurch gekennzeichnet, dass** das Halteelement als federbelastetes Druckstück (35) ausgebildet ist.

6. Vorrichtung nach Anspruch 5, dadurrch **gekennzeichnet**, dass die Federkraft des Druckstücks (35) verstellbar ist.

7. Vorrichtung nach einem der Ansprüche 1 bis 6, **dadurch gekennzeichnet, dass** beim Auftreten einer Überlast die Position des Niederhalteelements (25) in dem Trägerelement (32) mittels eines Sensorelements (37) erfassbar ist.

8. Vorrichtung nach einem der Ansprüche 1 bis 7, **dadurch gekennzeichnet, dass** mehrere Niederhalteelemente (25) und Trägerelemente (32) zu einer Baugruppe (30) zusammengefasst sind, welche als Einheit bewegbar ist.

## Claims

1. Apparatus (10) for introducing articles (1, 3) into packaging containers (5), in particular into folding boxes, having a first conveying means (11), which transports the packaging containers (5) at uniform spacings, having a second conveying means (15), which has holders for the articles (1, 3), the two conveying means (11, 15) being positioned in relation to one another at least in a region of introduction of the articles (1, 3) and being operated synchronously in relation to one another in the transporting direction of the conveying means (11, 15), having a pushing-in element (20), for pushing the articles (1, 3) into the packaging container (5), having a holding-down element (25) for the articles (1, 3), which is fastened on a carrier element (32) and can be displaced into the packaging container (5), transversely to the conveying direction of the conveying means (11, 15), by way of carrier element (32), and having an overload means (35) which is intended for the holding-down element (25) and, in the event of the holding-down element (25) being overloaded, deflects the holding-down element (25) out of its intended movement path, **characterized in that** the holding-down element (25) is arranged in a movable manner on the carrier element (32) **in that**, in the event of overload, the overload means (35) allows the holding-down element (25) to be displaced in relation to the carrier element (32).

2. Apparatus according to Claim 1, **characterized in that** the holding-down element (25) is guided in a displaceable manner in the carrier element (32).

3. Apparatus according to Claim 2, **characterized in that** the holding-down element (25) is guided in the carrier element (32) in the direction in which the articles (1, 3) are pushed into the packaging container (5).

4. Apparatus according to one of Claims 1 to 3, **characterized in that** the overload safeguard has an adjustable retaining element (35) which interacts with the holding-down element (25).

5. Apparatus according to Claim 4, **characterized in that** the retaining element is designed as a spring-loaded pressure-exerting component (35).

6. Apparatus according to Claim 5, **characterized in that** the spring force of the pressure-exerting component (35) is adjustable.

7. Apparatus according to one of Claims 1 to 6, **characterized in that**, when an overload occurs, the position of the holding-down element (25) in the carrier element (32) can be sensed by means of a sensor element (37).

8. Apparatus according to one of Claims 1 to 7, **characterized in that** a plurality of holding-down elements (25) and carrier elements (32) are combined to form a subassembly (30) which can be moved as a unit.

## Revendications

1. Dispositif (10) pour introduire des produits à emballer (1, 3) dans des récipients d'emballage (5), en particulier dans des boîtes pliantes, avec un premier dispositif de transport (11) transportant les récipients d'emballage (5) à distances régulières, avec un deuxième dispositif de transport (15) présentant des logements pour les produits à emballer (1, 3), les deux dispositifs de transport (11, 15) étant orientés l'un par rapport à l'autre au moins dans une région d'introduction des produits à emballer (1, 3) et étant entraînés de manière synchronisée l'un avec l'autre dans la direction de transport des dispositifs de transport (11, 15), avec un élément d'insertion (20) pour insérer les produits à emballer (1, 3) dans les récipients d'emballage (5), avec un élément de maintien vers le bas (25) fixé à un élément porteur (32), pour les produits à emballer (1, 3), lequel peut être déplacé au moyen de l'élément porteur (32) jusqu'à l'intérieur des récipients d'emballage (5) transversalement à la direction d'avance des dispositifs de transport (11, 15), ainsi qu'avec un dispositif de surcharge (35) pour l'élément de maintien vers le bas (25), lequel, en cas de surcharge appliquée à l'élément de maintien vers le bas (25), dévie l'élément de maintien vers le bas (25) de sa trajectoire de déplacement prévue,
**caractérisé en ce que** l'élément de maintien vers le bas (25) est disposé sur l'élément porteur (32) de manière déplaçable, **en ce que** dans le cas d'une surcharge, le dispositif de surcharge (35) permet le déplacement de l'élément de maintien vers le bas (25) par rapport à l'élément porteur (32).

2. Dispositif selon la revendication 1, **caractérisé en ce que** l'élément de maintien vers le bas (25) est guidé de manière déplaçable dans l'élément porteur (32).

3. Dispositif selon la revendication 2, **caractérisé en ce que** l'élément de maintien vers le bas (25) est guidé dans l'élément porteur (32) dans la direction du déplacement d'insertion des produits à emballer (1, 3) dans les récipients d'emballage (5).

4. Dispositif selon l'une quelconque des revendications 1 à 3, **caractérisé en ce que** la protection contre les surcharges présente un élément de retenue ajustable (35), qui coopère avec l'élément de maintien vers le bas (25).

5. Dispositif selon la revendication 4, **caractérisé en ce que** l'élément de retenue est réalisé sous forme de pièce de pression (35) sollicitée par ressort.

6. Dispositif selon la revendication 5, **caractérisé en ce que** la force de ressort de la pièce de pression (35) est réglable.

7. Dispositif selon l'une quelconque des revendications 1 à 6, **caractérisé en ce qu'**en présence d'une surcharge, la position de l'élément de maintien vers le bas (25) dans l'élément porteur (32) peut être détectée au moyen d'un élément de capteur (37).

8. Dispositif selon l'une quelconque des revendications 1 à 7, **caractérisé en ce que** plusieurs éléments de maintien vers le bas (25) et plusieurs éléments porteurs (32) sont rassemblés en un module (30) qui peut être déplacé sous forme d'unité.
